# FASCICULE DE BREVET EUROPEEN

(11) **EP 1 254 059 B1**
(45) Date de publication et mention de la délivrance du brevet: **07.04.2004**
(21) Numéro de dépôt: 01903856.1
(22) Date de dépôt: 03.01.2001
(51) Int. Cl.: B65D 49/04

(54) **CAPSULE DE BOUCHAGE POUR BAGUE DE VERRERIE STANDARD**
VERSCHLUSSKAPPE FÜR STANDARDGLASFLASCHEN
CLOSURE CAP FOR STANDARD GLASS RING

(30) Priorité: 13.01.2000 FR 0000397
(43) Date de publication de la demande: 06.11.2002
(73) Titulaire: Péchiney Capsules, 92115 Clichy (FR)
(72) Inventeur: GRANGER, Jacques, F-33500 Libourne (FR); BOURREAU, Jean-Marie, F-71370 Ouroux S/Saone (FR)
(74) Mandataire: Pigasse, Daniel
(86) Numéro de dépôt international: PCT/FR2001/000011
(87) Numéro de publication internationale: WO 2001/051381

(56) Documents cités:
- WO-A-98/52833
- FR-A- 2 763 046
- GB-A- 1 088 527
- US-A- 3 215 297
- US-A- 4 256 234
- US-A- 4 779 749
- US-A- 5 238 130

## Description

### DOMAINE DE L'INVENTION

L'invention concerne le domaine des capsules et plus spécialement les capsules de bouchage à vis destinées à fermer des récipients ou des bouteilles dont la bague de verrerie comporte un filetage.
Ces bouteilles sont typiquement des bouteilles d'apéritifs, de liqueurs, d'alcools, de boissons alcoolisées, dont la consommation est typiquement échelonnée, ce qui nécessite de pouvoir fermer et ouvrir, éventuellement un grand nombre de fois lesdites bouteilles.
Ces capsules comprennent le plus souvent une bande d'inviolabilité ou de garantie.

### ETAT DE LA TECHNIQUE

On connaît déjà un grand nombre de capsules de bouchage.
Certaines de ces capsules sont en matière plastique, comme décrit dans le brevet européen n° 0107 680 au de la demanderesse, et typiquement destinées au bouchage de bouteilles d'eau en matière plastique.
D'autres sont métalliques, comme décrites dans la demande de brevet français n° FR-A-2 763 046 au nom de la demanderesse, et typiquement destinées au bouchage de bouteilles d'alcools, apéritifs et spiritueux. Ces capsules comprennent un insert plastique fileté. Le préambule de la revendication 1 est basé sur cet état de la technique.

### PROBLEMES POSES

Les capsules de bouchage à vis destinées au bouchage des apéritifs, alcools et spiritueux comprennent un insert fileté en matière plastique fixé à l'intérieur d'une ébauche de capsule, typiquement métallique, de sorte qu'aucun filetage n'est apparent extérieurement.
Un premier problème posé par les capsules de l'état de la technique est la nécessité d'utiliser des récipients, typiquement des bouteilles, présentant une bague de verrerie coûteuse car spécifiquement adaptée à ce type de capsule. Ces capsules sont connues sous la marque Supaluxe ® et il existe donc une norme de bague de verrerie spécifique pour ces capsules.
Un second problème est le coût de l'insert, notamment le coût matière de l'insert.
En effet, l'insert plastique des capsules de bouchage de l'état de la technique présente une certaine épaisseur qui a nécessité la mise au point d'une bague de verrerie spécifique.
L'objet de l'invention est une capsule de bouchage à insert à jupe mince permettant simultanément d'utiliser des bagues de verrerie standard et de réduire le coût matière de l'insert et de la bouteille.

### DESCRIPTION DE L'INVENTION

Selon l'invention, la capsule de bouchage (1) à visser sur un récipient, par exemple sur une bouteille dotée d'un goulot fileté, comprend une ébauche de capsule (2) dotée d'une jupe (21) et éventuellement dotée d'une tête (20), et un insert (3) en matière plastique à jupe (31) filetée fixé à ladite ébauche (2), le filetage étant moulé avec l'insert, ladite matière plastique présentant des caractéristiques mécaniques, notamment une dureté, au moins égales à celles du PE à 25°C, et est caractérisée en ce que ladite jupe (31) filetée comprend un filet intérieur (32) dont le fond (320) présente une épaisseur allant de 0,40 mm à 0,150 mm, le rapport entre l'épaisseur dudit filet à son sommet et à son fond étant compris entre 2 et 10.
De préférence, ladite épaisseur va de 0,25 mm à 0,20 mm. Dans les capsules selon l'invention, le rapport entre l'épaisseur dudit filet à son sommet et à son fond est de préférence compris entre 5 et 9.
Les inserts selon l'invention peuvent présenter une hauteur allant de 10 mm à 20 mm. Un insert typique de l'invention présente une hauteur de jupe comprise entre 12 et 14 mm, l'épaisseur en fond de filet de la jupe dudit insert étant comprise entre 0,15 et 0,30 mm, et un poids typiquement compris entre 0,8 et 1,5 g, ces caractéristiques étant celles qui correspondent à une bague de verrerie standard selon la norme française NF H35-103, avec un diamètre allant typiquement 30 à 31,5 mm dans le cas des diamètres les plus courants, ou selon toute autre norme ISO, CEN ou AFNOR de bague à vis en verre ou en matière plastique pouvant recevoir une capsule.
La capsule de l'invention se caractérise en effet par le fait que l'insert présente une jupe très mince, de manière à résoudre simultanément tous les problèmes de l'invention.
Par comparaison, les inserts de l'état de la technique présentent les caractéristiques suivantes :
- épaisseur en fond de filet : 3 mm
- épaisseur en sommet de filet : 4 mm
- hauteur de jupe : 25 mm
- poids : de 4 à 5 g
La simple comparaison de ces données montre l'immense écart entre les inserts selon l'état de la technique et selon l'invention.
Suite à ses essais et à ses travaux, la demanderesse a constaté qu'il était possible, moyennant des adaptations, et contrairement à ce qu'elle croyait initialement :
- de mouler un insert à jupe de faible épaisseur, du moins dans certaines limites,
- de manipuler et assembler en ligne des inserts, même très légers, avec des ébauches de capsules,
- d'obtenir une capsule finale fonctionnant correctement sur bague de verrerie standard, tant en ce qui concerne le vissage que l'étanchéité, à condition que l'assemblage dudit insert et de ladite ébauche soit solide.
En effet, la demanderesse a observé que, dans les inserts selon l'invention, et contrairement aux inserts de l'état de la technique, l'insert seul ne présenterait pas les caractéristiques mécaniques suffisantes pour assurer le vissage et l'étanchéité. Par contre, la demanderesse a observé qu'un insert selon l'invention, même avec une jupe très mince, présentant en lui-même de faibles caractéristiques mécaniques, pouvait remplir les fonctions attendues en ce qui concerne notamment le vissage et l'étanchéité dans la mesure où il était solidarisé à une ébauche de capsule, ou du moins à une jupe présentant les caractéristiques mécaniques requises.

Dans les capsules selon l'état de la technique, l'insert, considéré comme une entité, était rendu solidaire de l'ébauche de capsule en rotation, puisqu'il fallait que l'effort de vissage ou dévissage manuel exercé sur l'ébauche extérieure soit transmis à l'insert intérieur.
Avec les inserts selon l'invention, la demanderesse a donc trouvé qu'il suffisait que l'insert conserve un filet d'épaisseur suffisante - typiquement de l'ordre de 1 mm, et une jupe d'épaisseur faible - typiquement 0,2 mm, mais juste suffisante pour permettre la formation dudit insert et sa manipulation. La demanderesse a donc trouvé que le filet pouvait jouer ses fonctions techniques, simplement à condition qu'il soit solidarisé à une ébauche de caractéristiques mécaniques suffisantes, la jupe de faible épaisseur servant à la fabrication et à la manipulation de l'insert, et n'apportant qu'une contribution secondaire dans la tenue mécanique du filet, n'étant donc virtuellement plus nécessaire.

Avec un poids divisé par 4 ou 5 et une épaisseur en fond de filet qui peut être divisée par plus de 10 par rapport à un insert de l'état de la technique, les inserts selon l'invention ne sont pas seulement une amélioration ou un perfectionnement des inserts connus. Ils constituent en fait une nouvelle génération d'inserts.
Ces inserts résultent d'essais exploratoires entrepris sans réel espoir de réussite car hors du domaine considéré comme réaliste par l'homme du métier, compte tenu des problèmes prévisibles, que ce soit pour former par injection des inserts à jupe aussi mince, pour assembler des insert aussi légers et pour obtenir les mêmes propriétés d'usage que celles obtenues avec l'insert de l'état de la technique.

### DESCRIPTION DES FIGURES

La figure 1 est une vue en coupe axiale d'une capsule (1) selon l'invention sertie sur une bague de verrerie standard et dotée d'un joint d'étanchéité rapporté (4). Par souci de clarté l'ébauche (2) et l'insert (3) sont présentés avec un espace entre eux, alors qu'ils sont étroitement solidaires. Il en est de même sur les figures qui suivent.
La figure 2 est une vue en coupe axiale de l'insert de la capsule de la figure 1.
La figure 3 est une vue partielle en coupe axiale d'une capsule selon l'invention analogue à celle de la figure 1, dans laquelle ledit insert est constitué d'une jupe.
La figure 4 est une vue partielle en coupe axiale d'une capsule selon l'invention analogue à celle de la figure 1, dans laquelle ladite ébauche est constituée d'une jupe. la figure 4a est une modalité d'assemblage d'une capsule selon la figure 4.
La figure 5, analogue à la figure 4, représente une capsule dans laquelle la tête de l'insert porte une lèvre d'étanchéité qui remplace le joint rapporté des capsules des figures précédentes.
Les figures 6 et 7, analogues à la figure 1, représentent une capsule (1) dotée d'une lèvre d'étanchéité (33) à la place du joint rapporté (4) de la figure 1 et comprenant, sur la figure 6, un dispositif anti-gouttes (6), pré-assemblé à ladite capsule grâce à ladite lèvre (33), et fixé, lors du capsulage, à l'intérieur de la bague de verrerie (51) du goulot (5), grâce à des ailettes (60) de fixation, alors que, sur la figure 7, la capsule comprend un dispositif d'irremplissabilité (7), typiquement analogue au dispositif anti-gouttes (6), mais comprenant typiquement une bille (70) comprise entre une lèvre inférieure (72) empêchant la bille de tomber et empêchant le remplissage ultérieur du récipient ou de la bouteille, et entre une membrane supérieure (71) empêchant l'extraction de la bille (70) tout en permettant l'écoulement du liquide contenu dans la bouteille.
   Sur les figures 6a et 7a, analogues aux figures 6 et 7, les inserts ont un obturateur (35).

### DESCRIPTION DETAILLEE DE L'INVENTION

Selon l'invention, la jupe (31) dudit insert (3) est fixée à la jupe (21) de ladite ébauche (2) par collage, typiquement grâce à une couche adhésive, par un emmanchement à force ou par thermoscellage.

De préférence on utilise le collage. Ce collage peut être obtenu soit en utilisant une couche adhésive assurant la liaison entre ledit insert et ladite ébauche, typiquement une couche d'adhésif applicable à chaud, connu sous le nom de « hot-melt », soit en utilisant une ébauche présentant une surface intérieure apte à adhérer au dit insert. Ainsi, comme décrit dans la demande française FR-A-2 763 046 au nom de la demanderesse, on peut utiliser une ébauche revêtue intérieurement d'une couche comprenant de la matière plastique constituant ledit insert à l'état divisé, et ainsi apte à être thermoscellée audit insert.

Selon une modalité de l'invention représentée à la figure 5, ledit insert (3) peut comprendre une tête (30) typiquement dotée d'une lèvre intérieure (33) assurant l'étanchéité du bouchage.

Mais, comme illustré sur les figures 1 à 4, un joint rapporté (4), intégré à la capsule et maintenu au fond de la capsule par une nervure (34), peut assurer l'étanchéité du bouchage. Dans ce cas, ledit insert (3) peut être constitué simplement par une jupe filetée (31), comme illustré à la figure 3.
Comme illustré aux figures 6a et 7a, l'insert peut comprendre un obturateur (35).

Selon l'invention, ladite ébauche (2) peut être choisie parmi les ébauches métalliques, typiquement en aluminium, les ébauches métalloplastiques en matériau multicouche, ébauches formées par emboutissage ou par roulage du matériau correspondant en bande, et aptes à être serties sous la contre-bague du goulot. Les caractéristiques mécaniques de ces ébauches doivent être suffisantes notamment pour assurer le sertissage de la capsule et pour contenir les efforts radiaux ou axiaux qui s'exercent sur l'insert lors du vissage ou dévissage de la capsule. Typiquement, les épaisseurs de ces ébauches peuvent aller de 100 µm à 300 µm selon les caractéristiques mécaniques propres des matériaux utilisés.
Ladite ébauche (2) peut être constituée par une jupe (21), comme illustré sur les figures 4 et 4a.

Il importe que ledit insert (3) soit formé d'une matière plastique qui soit à la fois moulable par injection, apte au contact alimentaire, et qui présente à 25° C des caractéristiques mécaniques, et notamment une dureté, au moins égales à celle du PE. On peut ainsi utiliser des PE ou des mélanges de PE, du PP, tous matériaux qui satisfont aux exigences requises et qui font partie des matières plastiques les moins onéreuses, ou encore du PET ou PBT.

De préférence, ladite matière plastique est une polyoléfine comprenant une charge minérale destinée à augmenter les caractéristiques mécaniques de ladite matière plastique. La teneur en poids % de ladite charge dans ladite matière plastique peut aller de 5 à 50 %.
Ainsi, ladite matière plastique peut être du PP et ladite teneur en poids peut être comprise entre 35 et 45%. Comme charge minérale, on peut prendre du talc, typiquement micronisé. Ainsi, par exemple, avec 40% de talc, on obtient un module d'élasticité en flexion de 4490 MPa. Mais, on peut prendre d'autres charges minérales, telles que des phyllosilicates.

De plus, selon l'invention, ladite jupe filetée (31) dudit insert, tout comme ledit filet (32), peut être discontinue dans le plan axial, de manière à ce que la fixation de ladite capsule audit goulot fileté, opération dite de capsulage, puisse être réalisée par simple pression axiale, sans qu'il soit nécessaire de visser ladite capsule audit goulot fileté.

En outre, la capsule (1) selon l'invention peut comprendre des moyens pour assurer une ou plusieurs des fonctions complémentaires suivantes :
- indication de première ouverture, avec une ligne d'affaiblissement,
- ouverture facile, avec une languette d'ouverture,
- irremplissabilité, avec un dispositif ad hoc, amovible ou pré-assemblé dans l'insert à l'emplacement du joint, à introduire dans le goulot lors du capsulage, le dispositif irremplissable étant dit « in bore »,
- anti-coulure, avec un verseur anti-goutte amovible ou pré-assemblé dans l'insert à l'emplacement du joint, à introduire dans le goulot lors du capsulage.

Un autre objet de l'invention est un procédé de fabrication de capsules (1) selon l'invention. Dans ce procédé :
a) on approvisionne des ébauches de capsule (2),
b) on forme par moulage lesdits inserts (3),
c) on assemble les inserts (3) dans les ébauches (2) pour former lesdites capsules (1), typiquement en utilisant une couche de hot-melt.
d) on assemble, typiquement avec ledit insert, d'autres éléments éventuellement présents dans la capsule tels qu'un joint rapporté (4), un dispositif d'irremplissabilité ou un dispositif anti-coulure.

De préférence, on utilise un mandrin à noyau expansible, de manière à pouvoir l'extraire du moule sans dévissage.
Les ébauches de capsules peuvent être formées par emboutissage ou par roulage et soudure latérale de matériaux en bande ou en feuille d'épaisseur et de structure requise.

### EXEMPLES DE REALISATION

On a fabriqué des capsules selon les figures 1 à 5.
On a utilisé pour former les inserts (3) le moulage par injection d'un mélange de PEBD et de PEHD 50/50 en poids.
On a également moulé des inserts en copolymère de PP et en PET, ainsi qu'en PP chargé à 40% en volume avec du talc, comme matière thermoplastique de moulage.
On a réussi à fabriquer des inserts (3) selon l'invention avec des équipements standards, sans avoir à dévisser le mandrin central du moule, mais on a observé que la production était de qualité plus régulière en utilisant un mandrin expansible de manière à éviter tout risque d'endommagement du filet (32) intérieur de l'insert lorsqu'on retire l'insert (3) du moule.
Tous les inserts (3) présentaient une jupe (31) dont les dimensions sont portées sur la figure 2.

On a utilisé comme ébauche (2) une ébauche en alliage d'aluminium de 0,21 mm d'épaisseur et de 60 mm de hauteur.
On a utilisé un adhésif de type hot-melt pour fixer les inserts aux ébauches.
On a utilisé un joint rapporté (4) standard du commerce.
On a assemblé sur ligne les différents éléments de la manière suivante :
- on a introduit un adhésif hot-melt sur la jupe (21) des ébauches (2) en aluminium,
- on a fixé ensuite l'insert (3) dans l'ébauche (2),
- on a introduit ensuite, le cas échéant, le joint rapporté (4).

Les essais effectués sur bouteilles à goulot ou bague de verrerie (5) standard ont donné entière satisfaction.

De manière globale, la capsule (1) selon l'invention présente un double avantage, puisqu'elle est en elle-même plus économique qu'une capsule standard, et puisqu'elle est utilisable sur des bouteilles standard.

### LISTE DES REPERES DES FIGURES

| | |
|---|---|
| Capsule de bouchage | 1 |
| Ebauche de capsule | 2 |
| Tête | 20 |
| Jupe | 21 |
| Insert plastique | 3 |
| Tête | 30 |
| Jupe filetée | 31 |
| Filet | 32 |
| Fond de filet | 320 |
| Sommet de filet | 321 |
| Lèvre d'étanchéité | 33 |
| Nervure de maintien | 34 |
| Obturateur | 35 |
| Joint rapporté | 4 |
| Goulot de bouteille | 5 |
| Filet de la bague | 50 |
| Contre-bague | 51 |
| Dispositif anti-gouttes | 6 |
| Ailettes de fixation. | 60 |
| Dispositif d'irremplissabilité | 7 |
| Bille | 70 |
| Membrane supérieure | 71 |
| Lèvre inférieure | 72 |

## Revendications

1. Capsule de bouchage (1) à visser sur un récipient, par exemple sur une bouteille dotée d'un goulot fileté, comprenant une ébauche de capsule (2) dotée d'une jupe (21) et éventuellement dotée d'une tête (20), et un insert (3) en matière plastique à jupe (31) filetée fixé à ladite ébauche (2), le filetage étant moulé avec l'insert, ladite matière plastique présentant des caractéristiques mécaniques, notamment une dureté, au moins égales à celles du PE à 25°C, **caractérisée en ce que** ladite jupe (31) filetée comprend un filet intérieur (32) dont le fond (320) présente une épaisseur allant de 0,40 mm à 0,150 mm, le rapport entre l'épaisseur dudit filet (32) à son sommet (321) et à son fond (320) étant compris entre 2 et 10.

2. Capsule selon la revendication 1 dans laquelle ladite épaisseur va de 0,25 mm à 0,20 mm.

3. Capsule selon une quelconque des revendications 1 à 2 dans laquelle la hauteur de jupe (31) dudit insert (3) va de 10 mm à 20 mm.

4. Capsule selon la revendication 3 dans laquelle ledit insert (3) présente une hauteur de jupe (31) comprise entre 12 et 14 mm, l'épaisseur du fond (320) de filet (32) de la jupe dudit insert étant comprise entre 0,20 et 0,30 mm, et un poids typiquement compris entre 0,8 et 1,5 g.

5. Capsule selon une quelconque des revendications 1 à 4 dans laquelle la jupe (31) dudit insert (3) est fixée à la jupe (21) de ladite ébauche (2) par collage, typiquement grâce à une couche adhésive, ou par un emmanchement à force, ou par thermoscellage.

6. Capsule selon une quelconque des revendications 1 à 5 dans laquelle ledit insert (3) comprend une tête (30) typiquement dotée d'une lèvre intérieure (33) assurant l'étanchéité du bouchage.

7. Capsule selon une quelconque des revendications 1 à 5 dans laquelle un joint rapporté (4) assure l'étanchéité du bouchage.

8. Capsule selon la revendication 7 dans laquelle ledit insert (3) est constitué par une jupe filetée (31).

9. Capsule selon la revendication 5 dans laquelle ledit collage est obtenu soit en utilisant une couche adhésive assurant la liaison entre ledit insert (3) et ladite ébauche (2), typiquement une couche de hot-melt, soit en utilisant une ébauche (2) présentant une surface intérieure apte à adhérer au dit insert.

10. Capsule selon une quelconque des revendications 1 à 9 dans laquelle ladite ébauche (2) est choisie parmi les ébauches métalliques, typiquement en aluminium, les ébauches métalloplastiques en matériau multicouche, ébauches formées par emboutissage ou par roulage du matériau correspondant en bande, d'épaisseur typiquement comprise entre 100 et 300 µm.

11. Capsule selon une quelconque des revendications 1 à 10 dans laquelle ladite ébauche (2) est constituée par une jupe (21).

12. Capsule selon une quelconque des revendications 1 à 11 dans laquelle ledit insert (3) est formé d'une matière plastique qui est à la fois moulable par injection, apte au contact alimentaire.

13. Capsule selon la revendication 12 dans laquelle ladite matière plastique est une polyoléfine comprenant une charge minérale destinée à augmenter les caractéristiques mécaniques de ladite matière plastique.

14. Capsule selon la revendication 13 dans laquelle la teneur en poids % de ladite charge minérale dans ladite matière plastique va de 5 à 50 %.

15. Capsule selon la revendication 14 dans laquelle ladite matière plastique est du PP et ladite teneur en poids est comprise entre 35 et 45%.

16. Capsule selon la revendication 15 dans laquelle ladite charge est du talc.

17. Capsule selon une quelconque des revendications 1 à 16 dans laquelle ladite jupe filetée (31) dudit insert, tout comme ledit filet (32), est discontinue dans le plan axial, de manière à ce que la fixation de ladite capsule audit goulot fileté, opération dite de capsulage, puisse être réalisée par simple pression axiale, sans qu'il soit nécessaire de visser ladite capsule audit goulot fileté.

18. Capsule selon une quelconque des revendications 1 à 17 comprenant des moyens pour assurer une ou plusieurs des fonctions complémentaires suivantes :
- indication de première ouverture, avec une ligne d'affaiblissement
- ouverture facile, avec une languette d'ouverture
- irremplissabilité, avec un dispositif ad hoc, amovible ou pré-assemblé à la capsule, à introduire dans le goulot lors du capsulage,
- anti-coulure, avec un verseur anti-gouttes, amovible ou pré-assemblé à la capsule, à introduire dans le goulot lors du capsulage.

19. Procédé de fabrication d'une capsule selon une quelconque des revendications 1 à 18 dans lequel :
a) on approvisionne des ébauches de capsule (2),
b) on forme par moulage lesdits inserts (3) en matière plastique,
c) on assemble les inserts (3) dans les ébauches (2) pour former lesdites capsules (1), typiquement en utilisant une couche de hot-melt,
d) on assemble, typiquement avec ledit insert, d'autres éléments éventuellement présents dans la capsule tels qu'un joint rapporté (4), un dispositif d'irremplissabilité ou un dispositif anti-coulure.

20. Procédé selon la revendication 19 dans lequel, pour le moulage de l'insert, on utilise un mandrin à noyau expansible, de manière à pouvoir l'extraire du moule sans dévissage.

## Claims

1. Closing cap (1) to be screwed onto a receptacle, for example onto a bottle with a threaded neck, comprising a blank cap (2) with a skirt (21) and possibly with a head (20) and an insert (3) made of a plastic material with a threaded skirt (31) fixed to the said blank (2), the thread being moulded with the insert, the said plastic material having mechanical properties and particularly hardness at least equivalent to those of PE at 25°C, **characterized in that** the said threaded skirt (31) comprises an inner thread (32), with a bottom (320) with a thickness varying from 0.40 to 0.150 mm, the ratio between the thickness of the said thread (32) at its vertex (321) and at its bottom (320) being between 2 and 10.

2. Cap according to claim 1, in which the said thickness varies from 0.25 mm to 0.20 mm.

3. Cap according to either of claims 1 and 2, in which the height of the skirt (31) of the said insert (3) varies from 10 mm to 20 mm.

4. Cap according to claim 3, in which the said insert (3) is provided with a skirt (31) with a height of between 12 and 14 mm, the thickness of the bottom (320) of the thread (32) of the skirt of the said insert being between 0.20 and 0.30 mm, and typically with a weight of between 0.8 and 1.5 g.

5. Cap according to any one of claims 1 to 4, in which the skirt (31) of the said insert (3) is fixed to the skirt (21) of the said blank (2) by gluing, typically using an adhesive layer, or by force fitting or by heat sealing.

6. Cap according to any one of claims 1 to 5, in which the said insert (3) comprises a head (30) typically provided with an inner lip (33) making the cap leak tight.

7. Cap according to any one of claims 1 to 5, in which an add-on seal (4) makes the cap leak tight.

8. Cap according to claim 7, in which the said insert (3) is composed of a threaded skirt (31).

9. Cap according to claim 5, in which the said gluing is achieved either by using an adhesive layer forming the link between the said insert (3) and the said blank (2), typically a hot melt layer, or by using a blank (2) with an inner surface capable of bonding to the said insert.

10. Cap according to any one of claims 1 to 9, in which the said blank (2) is chosen from among metallic blanks, typically aluminium, metalloplastic blanks made of a multilayer material, blanks formed by stamping or rolling of the corresponding strip material with a thickness typically between 100 and 300 µm.

11. Cap according to any one of claims 1 to 10, in which the said blank (2) consists of a skirt (21).

12. Cap according to any one of claims 1 to 11, in which the said insert (3) is formed from a plastic material that can be injection moulded, and is also suitable for contact with food.

13. Cap according to claim 12, in which the said plastic material is a polyolefin comprising a mineral filler designed to improve the mechanical properties of the said plastic material.

14. Cap according to claim 13, in which the content by weight % of the said mineral filler in the said plastic material varies from 5 to 50%.

15. Cap according to claim 14, in which the said plastic material is PP and the said content by weight is between 35 and 45%.

16. Cap according to claim 15 in which the said filler is talc.

17. Cap according to any one of claims 1 to 16, in which the said threaded skirt (31) of the said insert, like the said thread (32), is discontinuous in the axial plane, such that attachment of the said cap to the said threaded neck, call the capping operation, can be done by applying simple axial pressure without it being necessary to screw the said cap to the said threaded neck.

18. Cap according to any one of claims 1 to 17, comprising means of performing one or more of the following complementary functions:
- indication of the first opening with a line of weakness,
- easy opening, with an opening tab,
- refill prevention with an ad hoc device that may be removable or preassembled to the cap, to be inserted in the neck when capping,
- anti-drip, with an anti-drip pouring spout that may be removable or preassembled to the cap, to be inserted in the neck when capping.

19. Process for making a cap according to any one of claims 1 to 18, in which:
a) cap blanks (2) are supplied,
b) the said plastic inserts (3) are made by moulding,
c) the inserts (3) are assembled in the blanks (2) to form the said caps (1), typically using a hot-melt layer,
d) other elements present in the cap, such as an add-on seal (4), a fill prevention device or an anti-drip device are assembled, typically with the said insert.

20. Process according to claim 19, in which an expandable core mandrel is used to mould the insert, so that it can be extracted from the mould without unscrewing.

## Patentansprüche

1. Verschlusskapsel (1) zum Aufschrauben auf einen Behälter, zum Beispiel auf eine Flasche mit einem Gewindehals, umfassend einen Kapselrohling (2) mit einem Mantel (21) und eventuell mit einem Kopf (20) und einen am Kapselrohling (2) befestigten Einsatz (3) aus Kunststoff mit Gewindemantel (31), wobei das Gewinde mit dem Einsatz gegossen wird und der Kunststoff mechanische Eigenschaften aufweist, insbesondere eine Härte, die mindestens denen von PE bei 25°C entsprechen, **dadurch gekennzeichnet, dass** der Gewindemantel (31) ein Innengewinde (32) aufweist, dessen Gewindegrund (320) eine Dicke von 0,40 mm bis 0,150 mm hat, wobei das Verhältnis zwischen der Dicke des Gewindes (32) an seiner Spitze (321) und an seinem Boden (320) 2 bis 10 beträgt.

2. Kapsel nach Anspruch 1, bei der die Dicke zwischen 0,25 mm und 0,20 mm liegt.

3. Kapsel nach einem der Ansprüche 1 bis 2, bei der die Mantelhöhe (31) des Einsatzes (3) zwischen 10 und 20 mm liegt.

4. Kapsel nach Anspruch 3, bei der der Einsatz (3) eine Mantelhöhe (31) zwischen 12 und 14 mm aufweist, wobei der Gewindegrund (320) des Gewindes (32) am Mantel des Einsatzes eine Dicke zwischen 0,20 und 0,30 mm hat, und ein Gewicht aufweist, das typischerweise zwischen 0,8 und 1,5 g liegt.

5. Kapsel nach einem der Ansprüche 1 bis 4, bei der der Mantel (31) des Einsatzes (3) am Mantel (21) des Kapselrohlings (2) durch Kleben, typischerweise durch eine Adhäsivschicht, oder durch Aufpressen oder durch Heißsiegeln befestigt ist.

6. Kapsel nach einem der Ansprüche 1 bis 5, bei der der Einsatz (3) einen Kopfteil (30) aufweist, der typischerweise mit einer Innenlippe (33) versehen ist, welche die Dichtheit des Verschlusses gewährleistet.

7. Kapsel nach einem der Ansprüche 1 bis 5, bei der eine aufgesetzte Dichtung (4) die Dichtheit des Verschlusses gewährleistet.

8. Kapsel nach Anspruch 7, bei der der Einsatz (3) aus einem Gewindemantel (31) besteht.

9. Kapsel nach Anspruch 5, bei der das Kleben entweder vermittels einer die Verbindung zwischen Einsatz (3) und Kapselrohling (2) gewährleistenden Adhäsivschicht erfolgt, typischerwelche einer Hot-Melt-Schicht, oder vermittels eines Kapselrohlings (2) mit einer Innenfläche, die am Einsatz zu haften vermag.

10. Kapsel nach einem der Ansprüche 1 bis 9, bei der der Kapselrohling (2) unter den metallischen Rohlingen, typischerweise aus Aluminium, den metalloplastischen Rohlingen aus Mehrschichtenmaterial oder den durch Tiefziehen oder durch Rollen des entsprechenden Werkstoffs zu Bandmaterial erzeugten Rohlingen von typischerweise 100 bis 300 µm Dicke gewählt wird.

11. Kapsel nach einem der Ansprüche 1 bis 10, bei der der Kapselrohling (2) aus einem Kapselmantel (21) besteht.

12. Kapsel nach einem der Ansprüche 1 bis 11, bei der der Einsatz (3) aus einem Kunststoff gefertigt ist, der sowohl spritzgießfähig als auch für den Lebensmittelkontakt geeignet ist.

13. Kapsel nach Anspruch 12, **dadurch gekennzeichnet, dass** der Kunststoff ein Polyolefin ist, das einen mineralischen Füllstoff zur Erhöhung der mechanischen Eigenschaften des Kunststoffs enthält.

14. Kapsel nach Anspruch 13, bei der der Gehalt an mineralischem Füllstoff in Gew.-% des Kunststoffs zwischen 5 und 50 % liegt.

15. Kapsel nach Anspruch 14, bei der der Kunststoff PP ist und der Gewichtsgehalt zwischen 35 und 45 % liegt.

16. Kapsel nach Anspruch 15, bei der der Füllstoff Talk ist.

17. Kapsel nach einem der Ansprüche 1 bis 16, bei der der Gewindemantel (31) des Einsatzes wie auch das Gewinde (32) in der Axialebene diskontinuierlich sind, so dass die Befestigung der Kapsel am Gewindehals, welcher Vorgang Verkapselung genannt wird, durch einfachen Axialdruck erfolgen kann, ohne die Kapsel auf den Gewindehals aufschrauben zu müssen.

18. Kapsel nach einem der Ansprüche 1 bis 17 mit Mitteln zur Gewährleistung einer oder mehrerer der folgenden Zusatzfunktionen:
- Anzeige der Erstöffnung, mit einer Schwächungslinie
- leichtes Öffnen, mit einem Öffnungsstreifen
- Nicht-Nachfüllbarkeit, mit einer entsprechenden lösbaren oder in der Kapsel vormontierten Vorrichtung, die beim Verkapseln in den Flaschenhals eingeführt wird,
- Auslaufschutz, mit einem lösbaren oder in der Kapsel vormontierten, nicht tropfenden Ausguss, der beim Verkapseln in den Flaschenhals eingeführt wird.

19. Verfahren zur Herstellung einer Kapsel nach einem der Ansprüche 1 bis 18, bei dem:
a) Kapselrohlinge (2) beschafft werden,
b) die Kunststoffeinsätze (3) gegossen werden,
c) die Einsätze (3) zur Bildung der Kapseln (1) in die Kapselrohlinge (2) montiert werden, typischerweise unter Verwendung einer Hot-Melt-Schicht,
d) typischerweise zusammen mit dem Einsatz weitere eventuell vorhandene Elemente in die Kapsel montiert werden, wie zum Beispiel eine aufgesetzte Dichtung (4), ein Nachfüllschutz oder ein Auslaufschutz.

20. Verfahren nach Anspruch 19, bei dem ein Spreizdom zum Gießen des Einsatzes verwendet wird, um diesen ohne Abschrauben entformen zu können.
